# EUROPÄISCHE PATENTSCHRIFT

(11) **EP 0 680 922 B1**
(45) Veröffentlichungstag und Bekanntmachung des Hinweises auf die Patenterteilung: **28.07.1999**
(21) Anmeldenummer: 95106299.1
(22) Anmeldetag: 27.04.1995
(51) Int. Cl.: B66B 17/20, B61J 3/00

(54) **Vorrichtung zur Beschickung von Förderkörben im Bergbau**
Device for charging of mine cages in mining
Dispositif pour le chargement des cages d'extractions dans le domaine minier

(30) Priorität: 06.05.1994 DE 4416020
(43) Veröffentlichungstag der Anmeldung: 08.11.1995
(73) Patentinhaber: SIEMAG TRANSPLAN GMBH, 57250 Netphen (DE)
(72) Erfinder: Simmich, Klaus, D-57250 Netphen (DE); Mohr, Edgar, D-57548 Kirchen (DE)
(74) Vertreter: Müller, Gerd, Dipl.-Ing.

(56) Entgegenhaltungen:
- DE-A- 3 022 710
- DE-A- 3 707 169

## Beschreibung

Die Erfindung betrifft eine Vorrichtung zur Beschickung von Förderkörben im Bergbau, mit einem als Überbrückungsglied temporär in den Freiraum zwischen einem vor dem Förderschacht angeordneten Rollgang und einem auf der Korbetage angeordneten Förderkorb-Rollgang einschwenkbaren Überführrollgang.

Bei derartigen Förderkorb-Beschickungseinrichtungen überbrückt der Überführrollgang im heruntergeklappten, d. h. eingeschwenkten Zustand den Fahrweg für bspw. einen Container, der von einem z. B. auf der Sohle fest installierten Zuführrollgang auf den Rollgang des Förderkorbes übergeleitet werden muß oder umgekehrt. Die einzelnen Rollgänge sind elektrisch angetrieben, was voraussetzt, daß auch der Förderkorb zum Antrieb der dortigen Transportrollen temporär mit elektrischer Energie versorgt werden muß.

Der Erfindung liegt die Aufgabe zugrunde, eine Vorrichtung der eingangs genannten Art funktioneller und weniger aufwendig zu gestalten.

Diese Aufgabe wird erfindungsgemäß dadurch gelöst, daß der Überführrollgang mindestens ein angetriebenes Reibrad aufweist, dem ein Reibrad des Förderkorb-Rollgangs zugeordnet ist. Durch diese Maßnahme, nämlich den Antrieb des Überführ-Rollgangs gleichzeitig dazu auszunutzen, nicht nur die eigenen, sondern auch die Transportrollen auf der Korbetage des Förderkorbes anzutreiben, und zwar über den aufgrund der Reibradpaarung erreichten Reibrad-Antrieb, ist es nicht mehr erforderlich, zur Beschickung des Förderkorbes mit einem Container auch noch die dortigen Rollen mit einem eigenen Antrieb zu versehen.

Eine Ausgestaltung der Erfindung sieht vor, daß das Reibrad des Überführrollgangs mit dessen Transportrollen und das Reibrad des Förderkorb-Rollgangs mit den korbseitigen Transportrollen über jeweils einen Kettentrieb verbunden ist. Auf diese Weise läßt sich gewährleisten, daß die Transportrollen des Überführrollganges und des Förderkorb-Rollganges zum Überleiten des Containers synchron laufen. Durch einen in den Kettentrieb des Überführrollganges integrierten Zahnrad-Umkehrantrieb läßt sich hierbei eine Gleichheit des Kettenlaufs Richtungsumkehr erreichen. Eine Umkehr der Förderrichtung ist durch einen Drehrichtungswechsel des Antriebsmotors möglich, so daß folglich ein Container entweder von dem festen Zuführrollgang über den als Bindeglied dienenden Überführrollgang auf den Förderkorb oder vom Förderkorb auf den festen Zuführrollgang verfahren werden kann. Die Beschickungsvorrichtung ist somit für einseitigen, doppelseitigen und wechselseitigen Auf- und Abschiebetrieb geeignet.

Eine bevorzugte Weiterbildung der Erfindung sieht vor, daß ein Stellmittel, vorzugsweise ein Zylinderantrieb, den Überführrollgang über ein Kniehebelpaar beaufschlagt. Sobald ein Förderkorb für den Be- oder Entladevorgang bereitsteht, wird der Überführrollgang folglich mittels des Stellzylinders in die Arbeitsposition geschwenkt. Eine - wie an sich bekannt - mit ihrem einen Ende an dem Kniehebelpaar befestigte Feder zieht den Überführrollgang nach dem Ende des Beschickungsvorgangs zurück in die senkrechte Position. In dieser Stellung versperrt der Überführrollgang den Weg des Containers in Schachtrichtung, d. h. er erfüllt eine Schachtsperrenfunktion, wobei er durch das Kniehebelpaar auch bei Energieausfall formschlüssig blockiert und damit in der senkrechten Position gehalten wird.

Nach einem Vorschlag der Erfindung ist der Überführrollgang an seiner dem Förderkorb-Rollgang zugewandten Seite mit einem Vorkragende ausgebildet. Dieses kann Bestandteil des Rahmens des Überführrollgangs sein. Im Zusammenspiel mit vorteilhaft mindestens einem in dem Förderkorb-Rollgang schwenkbeweglich angeordneten Sperrhaken läßt sich auf diese Weise ein selbsttätiges Entriegeln des die Lage des Containers auf dem Förderkorb-Rollgang sichernden Sperrhakens erreichen.

Der somit multifunktionelle, nämlich die Transportrollen des Förderkorb-Rollgangs antreibende sowie als Überbrückungsglied dienende und eine Schachtsperrenfunktion erfüllende Überführrollgang bewirkt weiterhin auch das Entriegeln des Sperrhakens. Denn beim Herunterklappen bzw. Einschwenken des Überführrollgangs legt sich der Rahmen mit seinem Vorkragende auf den Sperrhaken, drückt diesen nach unten, bis er in den Förderkorb-Rollgang abgetaucht ist, so daß der Weg zum Abtransport des Containers frei ist. Sobald der Überführrollgang mit seinem Rahmen auf der Konstruktion des Förderkorb-Rollganges aufliegt, gleicht er weiterhin gleichzeitig die lastabhängige Vertikalbewegung des Förderkorbes aus. Aus Sicherheitsgründen empfiehlt sich, den Förderkorb-Rollgang nicht nur mit einem, sondern mit zwei im Abstand parallel nebeneinander angeordneten Sperrhaken auszurüsten.

Es wird vorgeschlagen, daß eine Druckfeder den unbelasteten Sperrhaken über die Rollgangsebene anhebt. Sobald der Überführrollgang in seine senkrechte Stellung zurückgeschwenkt wird, wird durch die gegen den Sperrhaken anstehende Kraft der Druckfeder gewährleistet, daß dieser über die Rollgangsebene hinaus in seine Verriegelungsposition gelangt.

Wenn nach einem Vorschlag der Erfindung die angehobene Verriegelungsposition des Sperrhakens bzw. der Sperrhaken elektrisch überwacht wird, läßt sich diese Funktion in die Steuerung der Gesamtanlage einbeziehen und sofort feststellen, ob die Lagesicherung des Containers gewährleistet ist.

Weitere Merkmale und Vorteile der Erfindung ergeben sich aus den Ansprüchen und der nachfolgenden Beschreibung, in der ein in den Zeichnungen dargestelltes Ausführungsbeispiel des Gegenstandes der Erfindung näher erläutert ist. Es zeigen:
- Figur 1: die Vorderansicht einer Vorrichtung zur Beschickung von Förderkörben im Bergbau, im Teilschnitt dargestellt;
- Figur 2: die Beschickungsvorrichtung nach Figur 1 in der Draufsicht;
- Figur 3: als Einzelheit das Antriebsschema der Beschickungsvorrichtung nach Figur 1.

Eine Förderkorb-Beschickungsvorrichtung 1 im Bergbau besteht gemäß Figur 1 aus einem vor einem Förderschacht 2 auf einer Sohle 3 fest angeordneten, angetriebene Transportrollen 4 aufweisenden Zuführrollgang 5, einem gegenüberliegend auf der Korbetage eines Förderkorbes 6 vorgesehenen Förderkorb-Rollganges 7 und einem als Überbrückungsglied in den Freiraum des Förderschachtes 2 zwischen dem Zuführrollgang 5 und dem Förderkorb-Rollgang 7 einschwenkbaren Überführrollgang 8. Die eingeschwenkte Arbeits-Position des Überführrollgangs 8 ist in Figur 1 mit durchgezogenen Linien und seine senkrechte Außerbetriebsstellung strichpunktiert gezeichnet; in der strichpunktierten senkrechten Stellung versperrt der Überführrollgang 8 den Weg eines auf den Transportrollen 4 des Zuführrollgangs 5 ruhenden Containers 9 in Schachtrichtung und erfüllt damit eine Schachtsperrenfunktion. Das Einschwenken des Überführrollganges 8 in die ein Überleiten des Containers 9 von dem Zuführrollgang 5 auf die Transportrollen 10 des Förderkorb-Rollganges 7 ermöglichende Arbeitsposition wird durch einen Stellzylinder 11 erreicht, der über ein Kniehebelpaar 12 an den Überführrollgang 8 angelenkt ist. Das Kniehebelpaar 12 ist so ausgebildet, daß es auch bei Ausfall der Stromversorgung den von einer nicht dargestellten Feder in die strichpunktierte Außerbetriebsposition zurückgeschwenkten Überführrollgang 8 formschlüssig blockiert.

Sowohl die Transportrollen 4 des Zuführrollgangs 5 als auch die Transportrollen 13 des Überführrollganges 8 und die Transportrollen 10 des Förderkorb-Rollganges 7 sind - wie sich im einzelnen aus den Figuren 2 und 3 entnehmen läßt - über ihnen jeweils zugeordnete Kettentriebe 14 bzw. 15 bzw. 16 miteinander verbunden. Zum Antrieb der Transportrollen 13 des Überführrollgangs 8 ist die in der Einschwenklage dem Förderkorb-Rollgang 7 zugewandte, vordere Transportrolle 13 über ihre Welle 17 (vergl. Fig. 3) mit einem Motor 18 verbunden. Zwei im Überführrollgang 8 im Abstand nebeneinander gelagerte Reibräder 19 (vergl. Fig. 2) sind unter Zwischenschaltung eines Zahnrad-Umkehrtriebes 20 an dessen Kettentriebe 15 angeschlossen, d. h., daß auch die Reibräder 20 angetrieben werden, wenn der Motor 18 über die Welle 17 die Transportrollen 13 antreibt.

Den beiden Reibrädern 19 des Überführrollgangs 8 sind korrespondierende Reibräder 21 im Förderkorb-Rollgang 7 zugeordnet (vergl. Fig. 3) und über Kettentriebe 22 bzw. 23 mit den Transportrollen 10 des Förderkorb-Rollgangs 7 bzw. deren Kettentrieben 16 verbunden, wie in Figur 3 gezeigt ist. Bei in die Arbeitsposition eingeschwenktem Überführrollgang 8 und eingeschaltetem Motor 18 werden von diesem einen Antrieb aufgrund der korrespondierenden Reibräder 19 bzw. 21 gleichzeitig auch die Förderrollen 10 des Förderkorb-Rollgangs angetrieben, so daß eine zusätzliche Stromversorgung für den Förderkorb-Rollgang 7 nicht mehr erforderlich ist.

Im Förderkorb-Rollgang 7 sind zwei im Abstand parallel nebeneinander angeordnete Sperrhaken 24 an ihren von dem einschwenkbaren Überführrollgang entfernten Enden schwenkbeweglich gelagert. Sie besitzen Rastnasen 25, die unter der Kraft von Druckfedern 26 im unbelasteten Zustand über die von den Transportrollen 10 des Förderkorb-Rollgangs 7 gebildete Transportebene hinausragen, wie in Figur 1 strichpunktiert eingezeichnet, und in dieser Position den auf dem Förderkorb-Rollgang 7 ruhenden Container 9 sichern, d. h. ihn darin hindern, sich unerwünscht zu verlagern. Sobald jedoch zum Weiter- bzw. Überleiten des Containers 9 der Überführrollgang 8 eingeschwenkt wird, legt sich dieser mit einem Vorkragende 27 auf zugewandte korrespondierende Anschlagflächen 28 der Sperrhaken 24 und drückt diese gegen die Kraft der Druckfedern 26 nach unten, so daß sie in den Rollgang 7 eintauchen - diese Position ist in Figur 1 mit durchgezogenen Linien des Sperrhakens 24 gekennzeichnet - und den Weg für den Container 9 freimachen. Es ist dann ein ungehindertes Handhaben bzw. Verfahren des Containers 9 auf dem durch den eingeschwenkten Überführrollgang 8 geschlossenen Förderweg möglich.

### Bezugszeichenliste

- 1: Beschickungsvorrichtung
- 2: Förderschacht
- 3: Sohle
- 4: Transportrolle
- 5: Zuführrollgang
- 6: Förderkorb
- 7: Förderkorb-Rollgang
- 8: Überführrollgang
- 9: Container
- 10: Transportrolle
- 11: Stellzylinder
- 12: Kniehebelpaar
- 13: Transportrolle
- 14: Kettentrieb
- 15: "
- 16: "
- 17: Welle
- 18: Motor
- 19: Reibrad
- 20: Zahnrad-Umkehrantrieb
- 21: Reibrad
- 22: Kettenantrieb
- 23: "
- 24: Sperrhaken
- 25: Rastnase
- 26: Druckfeder
- 27: Vorkragende
- 28: Anschlagfläche

## Patentansprüche

1. Vorrichtung zur Beschickung von Förderkörben (6) im Bergbau, mit einem als Überbrückungsglied temporär in den Freiraum zwischen einem vor den Förderschacht (2) angeordneten Rollgang und einem auf der Korbetage angeordneten Förderkorb-Rollgang (7) einschwenkbaren Überführrollgang (8),
**dadurch gekennzeichnet,**
daß der Überführrollgang (8) mindestens ein angetriebenes Reibrad (19) aufweist, dem ein Reibrad (21) des Förderkorb-Rollgangs (7) zugeordnet ist.

2. Vorrichtung nach Anspruch 1,
**dadurch gekennzeichnet,**
daß das Reibrad (19) des Überführrollgangs (8) mit dessen Transportrollen (13) und das Reibrad (21) des Förderkorbrollgangs (7) mit den korbseitigen Transportrollen (10) über jeweils einen Kettentrieb (15; 22, 23, 16) verbunden ist.

3. Vorrichtung nach Anspruch 1 oder 2,
**dadurch gekennzeichnet,**
daß ein Stellmittel (11) den Überführrollgang (8) über ein Kniehebelpaar (12) beaufschlagt.

4. Vorrichtung nach Anspruch 3,
**dadurch gekennzeichnet,**
daß das Stellmittel (11) ein Zylinderantrieb ist.

5. Vorrichtung nach einem der Ansprüche 1 bis 4,
**dadurch gekennzeichnet,**
daß der Überführrollgang (8) an seiner dem Förderkorb-Rollgang (7) zugewandten Seite mit einem Vorkragende (27) ausgebildet ist.

6. Vorrichtung nach Anspruch 5,
**dadurch gekennzeichnet,**
daß in dem Förderkorb-Rollgang (7) mindestens ein von dem Vorkragende (27) des Überführrollgangs (8) entriegelbarer, schwenkbeweglicher Sperrhaken (24) angeordnet ist.

7. Vorrichtung nach Anspruch 6,
**gekennzeichnet durch**
eine den unbelasteten Sperrhaken (24) über die Rollgangsebene hinaus anhebende Druckfeder (26).

8. Vorrichtung nach Anspruch 7,
**dadurch gekennzeichnet,**
daß die angehobene Veriegelungsposition des Sperrhakens (24) elektrisch überwacht ist.

## Claims

1. Device for loading conveying buckets (6) in mining, with a transfer roller bed (8) pivotable as a bridging-over element temporarily into the free space between a roller bed arranged in front of the conveying shaft (2) and a conveying bucket roller bed (7) arranged on the bucket deck, characterised in that the transfer roller bed (8) comprises at least one driven friction wheel (19), which is associated with a friction wheel (21) of the conveying bucket roller bed (7).

2. Device according to claim 1, characterised in that the friction wheel (19) of the transfer roller bed (8) is connected with the transport rollers (13) thereof, and the friction wheel (21) of the conveying bucket roller bed (7) is connected with the transport rollers (10) at the bucket side, each time by way of a chain drive (15; 22, 23, 16).

3. Device according to claim 1 or 2, characterised in that a setting means (11) acts on the transfer roller bed (8) by way of a toggle lever pair (12).

4. Device according to claim 3, characterised in that the setting means (11) is a cylinder drive.

5. Device according to one of claims 1 to 4, characterised in that the transfer roller bed (8) is formed at its side, which faces the conveying bucket roller bed (7), with a protruding end (27).

6. Device according to claim 5, characterised in that at least one pivotably movable locking paw (24), which can be unlocked by the protruding end (27) of the transfer roller bed (8), is arranged in the conveying bucket roller bed (7).

7. Device according to claim 6, characterised by a compression spring (26) raising the unloaded locking pawl (24) out above the roller bed plane.

8. Device according to claim 7, characterised in that the raised, locking position of the locking pawl (24) is electrically monitored.

## Revendications

1. Dispositif pour le chargement de cages d'extraction (6) dans le domaine minier, présentant, comme élément de jonction, un train de rouleaux de transfert (8) pouvant être pivoté temporairement dans l'espace libre entre un train de rouleaux disposé devant le puits d'extraction (2) et un train de rouleaux (7) de la cage d'extraction disposé sur l'étage de la cage, caractérisé en ce que le train de rouleaux (8) de transfert présente au moins un galet de friction (19) entraîné, associé à un galet de friction (21) du train de rouleaux (7) de la cage d'extraction.

2. Dispositif selon la revendication 1, caractérisé en ce que le galet à friction (19) du train de rouleaux de transfert (8) est relié aux rouleaux de transport (13) et en ce que le galet de friction (21) du train de rouleaux (7) de la cage d'extraction est relié aux rouleaux de transport (10) situés du côté de la cage, chaque fois via un dispositif d'entraînement à chaîne (15; 22, 23, 16).

3. Dispositif selon la revendication 1 ou 2, caractérisé en ce qu'un dispositif de réglage (11) agit sur le train de rouleaux (8) de transfert via une paire de leviers à grenouillère (12).

4. Dispositif selon la revendication 3, caractérisé en ce que le dispositif de réglage (11) est un dispositif d'entraînement à vérin.

5. Dispositif selon une quelconque des revendications 1 à 4, caractérisé en ce que le train de rouleaux (8) de transfert est exécuté, en son côté orienté vers le train de rouleaux (7) de la cage d'extraction, d'une extrémité en porte-à-faux (27).

6. Dispositif selon la revendication 5, caractérisé en ce que le train de rouleaux (7) de la cage d'extraction comporte au moins un arrêt (24) pivotant et pouvant être déverrouillé par l'extrémité en porte-à-faux (27) du train de rouleaux (24) de transfert.

7. Dispositif selon la revendication 6, caractérisé par un ressort à compression (26) soulevant l'arrêt (24) non sollicité au-dessus du plan du train de rouleaux.

8. Dispositif selon la revendication 7, caractérisé en ce que la position de verrouillage soulevée de l'arrêt (24) est surveillée électriquement.
